# DEMANDE DE BREVET EUROPEEN

(11) **EP 0 051 545 A1**
(43) Date de publication de la demande: **12.05.1982**
(21) Numéro de dépôt: 81401767.9
(22) Date de dépôt: 04.11.1981
(51) Int. Cl.: B65D 1/34, B65D 85/34

(54) **Barquette en un matériau semi-rigide, notamment en une matière thermoplastique, pour le conditionnement d'objets de formes diverses, tels que des fruits et des légumes**

(30) Priorité: 04.11.1980 FR 8023531
(71) Demandeur: PLASTICFORMING: Société Anonyme dite, F-93320 Pavillons-Sous-Bois (FR)
(72) Inventeur: Arasse, Guy, F-93320 Pavillons-sous-Bois (FR); Blanchoin, Pierre, F-78600 Maisons-Laffitte (FR)
(74) Mandataire: Jolly, Jean-Pierre

(57) **Abrégé**

Cette barquette comprend un fond (1) et des parois latérales (2, 3) sensiblement continues qui comportent au moins une partie en saillie (6, 7) formant soufflet et dirigée vers l'intérieur ou l'extérieur de la barquette, avec de préférence une découpe ou entaille (6', 7') au niveau de son arête supérieure, en vue de pouvoir se déformer sous la sollicitation des objets conditionnés.

## Description

L'invention concerne une barquette -désignée aussi dans la technique par le terme "berceau de calage"- en un matériau semi-rigide pour le conditionnement de fruits, de légumes ou, plus généralement, de produits de formes diverses.

Elle concerne plus particulièrement une barquette ou berceau de calage en une matière thermoplastique, réalisée par thermoformage, et c'est à ce type de barquette que l'on se référera dans la suite de la présente description, sans que cela implique toutefois une limitation de l'invention.

On sait qu'un mode de conditionnement de plus en plus utilisé pour les fruits et les légumes consiste à les loger dans une barquette en un matériau semi-rigide (carton, matière plastique etc...), que l'on enveloppe ensuite avec son contenu à l'aide d'une feuille d'une matière plastique étirable ou rétractable ou d'un filet plastique étirable ou d'un autre type de matériau. Les objets conditionnés sont ainsi maintenus fermement en position et il est possible de les livrer au détaillant sous la forme même où ils seront mis en vente, en lots de quatre, six, huit objets ou même davantage.

C'est ainsi que, dans le commerce, des poires, des pommes, des tomates etc... sont présentées à l'acheteur dans de tels conditionnements, qui les protègent d'un contact direct avec les mains des vendeurs ou des acheteurs ou avec les objets environnants, suivant le matériau utilisé, sans pour autant les séparer de l'atmosphère ambiante nécessaire à leur bonne conservation, avec laquelle ils restent en communication à travers le film ou filet étirable ou rétractable, qui est de préférence perméable aux gaz.

Dans la pratique, cependant, ces conditionnements présentent un certain nombre d'inconvénients. En effet, quelle que soit l'origine des fruits ou des légumes à conditionner et quel que soit le soin que l'on apporte à les trier en fonction de leur volume, leur taille est essentiellement variable, alors que les centres de conditionnement en chaîne sont équipés de machines adaptées à des types déterminés de barquettes ou berceaux de calage. Si les fruits sont trop petits, ils n'occupent pas tout le volume de la barquette qui leur est destiné et, malgré la pellicule étirable ou rétractable qui les enserre, ils ne sont pas maintenus assez fermement et risquent de se déplacer, en se heurtant les uns contre les autres. Au contraire, s'ils sont trop volumineux, ils débordent latéralement au-dessus des parois de la barquette et risquent d'être "blessés" et même entaillés par l'arête supérieure de cette paroi.

Bien entendu, on pourrait utiliser des barquettes de dimensions différentes, que l'on choisirait en fonction de la taille des objets à conditionner. Mais, en général, les services de conditionnement ne savent jamais à l'avance quelles seront les caractéristiques des objets à emballer et ils doivent pouvoir traiter, pratiquement sans préavis, n'importe quel type de fruits et légumes. En outre, la sélection d'une barquette spécialement adaptée aux dimensions des objets à emballer compliquerait considérablement les opérations d'emballage en série et se révèlerait donc très coûteuse.

La présente invention vise à remédier à ces inconvénients en proposant une barquette qui puisse se déformer pour s'adapter à la dimension des objets à conditionner, tout en les enserrant ensuite étroitement, sous la sollicitation du-film de matière plastique étirable ou rétractable ou du filet plastique étirable.

A cet effet, l'invention à pour objet une barquette en une matière thermoplastique, comprenant un fond et des parois latérales sensiblement continues, caractérisée en ce que lesdites parois comportent au moins une partie en saillie, formant soufflet et dirigée vers l'intérieur ou l'extérieur de la barquette, avec de préférence une découpe ou entaille au niveau de son arête supérieure, en vue de pouvoir se déformer sous la sollicitation des objets.conditionnés et/ou de la gaine de matière plastique étirable ou rétractable enveloppant ladite barquette et lesdits objets.

Bien entendu, lesdites parties formant soufflet seront de préférence disposées au niveau des plans de contact des objets contigus. Leurs dimensions pourront être absolument quelconques et, à la limite, deux parties de parois latérales parallèles pourront venir sensiblement au contact les unes des nutres pour former une cloison de séparation entre les objets continus.

En coupe parallèlement au fond, leur section pourra δtre absolument quelconque, rectangulaire, trapézoïdale ou arrondie, la forme la plus simple étant naturellement celle d'un pli en accordéon.

Dans le cas d'une matière thermoplastique, les déformations de la barquette seront sensiblement élastiques.

Les découpes ou entailles prévues à la partie supérieure ou soufflet sont naturellement destinées à faciliter la déformation de ces soufflets.

On conçoit que, dans ces conditions, dans le cas d'objets volumineux, la barquette pourra se déformer latéralement et longitudinalement, en se dilatant et s'évasant, pour s'adapter aux dimensions des objets, sans blesser ceux-ci, qui seront maintenus fermement en position par le film rétractable ou étirable ou par le filet plastique étirable ou tout autre matériau, qui les sollicite ainsi que la barquette.

Au contraire, dans le cas d'objets de faible volume, la barquette sera comprimée par ledit film pour se contracter et s'adapter ainsi à la taille des objets.

Les dessins annexés, qui n'ont pas de caractére limitatif, illustrent une forme de réalisation de la barquette selon l'invention. Sur ces dessins :
Les figures 1 et 2 sont des vues de la barquette, respectivement de dessus et en perspective ;
La figure 3 est une vue en perspective de la barquette remplie de fruits et gainée d'un film rétractable ou étirable.

La barquette représentée sur les dessins est réalisée par thermoformage d'une matière thermoplastique (polychlorure de vinyle ou autre) et a une section de forme générale rectangulaire. Elle comporte un fond 1, deux parois longitudinales 2 et deux parois transversales 3 se raccordant aux précédentes de façon continue dans les angles par des parties incurvées 4. Cette barquette est destinée à recevoir deux rangées de trois fruits et, pour séparer longitudinalement les doux rangées, le fond 1 comporte une partie en saillie 5, formant cloison.

Conformément à l'invention, les parois longitudinales 2 et transversales 3 comprennent des parties en saillie, respectivement 6 et 7, découpées à leur partie supérieure, respectivement en 6' et 7'. Ces parties en saillie sont disposées suivant les plans de contact des différents objets, en définissant ainsi des alvéoles pour le logement de ceux-ci. Leurs dimensions peuvent être absolument quelconques, en fonction de l'effet recherché. Ces parties peuvent éventuellement être engagées entre les objets à conditionner et assurer ainsi leur séparation.

Ces parties 6 et 7, avec leur découpe supérieure 6' et 7', peuvent ainsi se déformer à la manière d'un soufflet, pour permettre aux parois 2 et 3 de s'adapter à la taille des objets 8 logés dans la barquette, des oranges par exemple (figure 3). Si ces objets sont très volumineux, les soufflets 6 et 7 pourront s'ouvrir sous leur poussée en accroissant ainsi la longueur efficace des parois. Les objets n'en seront pas moins fermement maintenus en position dans la barquette sous la sollicitation du film 9 de matière étirable ou rétractable, qui entourera ensuite la barquette pleine. Be même, si les objets sont de petite taille et ne remplissent pas complètement la barquette, le film 9 comprimera les soufflets 6 et 7 en raccourcissant la longueur efficace des parois, pour amener celles-ci en contact étroit avec les objets et pour maintenir ces derniers en place.

L'invention propose donc un moyen simple et peu coûteux pour adapter la dimension des barquettes à celle des fruits, légumes ou autres objets qui y sont logés, en permettant ainsi de conditionner dans un même type de barquette et de suremballer avec un film plastique des objets de tailles différentes, sans compliquer les opérations de conditionnement et en éliminant de façon pratiquement complète les risques de détérioration de ces objets.

Dans aon application à l'emballage de fruits et de légumes, la barquette conforme à l'ïnvention se révèle donc particulièrement utile.

## Revendications

1.- Barquette ou berceau de calage en une matière thermoplastique, comprenant un fond (1) et des parois latérales (2, 3) sensiblement continues, caractérisée en ce que lesdites parois (2, 3) comportent au moins une partie en saillie (6, 7) formant soufflet et dirigée vers l'intérieur ou l'extérieur de la barquette, avec de préférence une découpe ou entaille (6', 7') au niveau de son arête supérieure, en vue de pouvoir se déformer sous la sollicitation des objets conditionnés et/ ou de la gaine de matière plastique étirable ou rétractable ou du filet plastique étirable enveloppant ladite barquette et lesdits objets.

2.- Barquette selon la revendication 1, caractérisée en ce que lesdites parties (6, 7) formant soufflet sont disposées suivant les plans de contact desdits objets.

3.- Barquette selon la revendication 2, caractérisée en ce que lesdites parties (6, 7) formant soufflet font saillie à l'intérieur de la barquette sur une distance telle qu'ellea forment des séparations entre objets contigus.

4.- Barquette selon l'une des revendications 1 à 3, réalisée par thermoformage d'une matière thermoplastique.

5.- Conditionnement pour objets de formes diverses, notamment de fruits ou de légumes, comprenant en combinaison une barquette selon l'une des revendications 1 à 4 et une enveloppe en une matière étirable ou rétractable ou d'un filet plastique étirable ou tout autre matériau gainant ladite barquette et lesdits objets.
